# EUROPÄISCHE PATENTANMELDUNG

(11) **EP 1 047 160 A2**
(43) Veröffentlichungstag der Anmeldung: **25.10.2000**
(21) Anmeldenummer: 00101275.6
(22) Anmeldetag: 26.01.2000
(51) Int. Cl.: H01R 33/08

(54) **Fassung, insbesondere für Leuchtstofflampen**

(30) Priorität: 19.04.1999 DE 19917682
(71) Anmelder: Vossloh Schwabe GmbH, 58511 Lüdenscheid (DE)
(72) Erfinder: Gerstberger, Christian, 58720 Menden (DE)
(74) Vertreter: Patentanwälte Rüger, Barthelt & Abel

(57) **Zusammenfassung**

Eine Fassung (1), insbesondere für Leuchstofflampen, weist ein Fassungsgehäuse auf, an dem ein flacher Drehkörper (7) an einem Einführschlitz (9) gelagert ist. Der Drehkörper (7) ist an der Vorderseite des Fassungsgehäuses (2) gehalten. Kontaktfedern zur Kontaktierung von Stiften (41, 42) eines Zweistiftsockels sind von der Rückseite her oder alternativ ebenfalls von der Vorderseite her in das Fassungsgehäuse (2) einsetzbar. Es ergibt sich eine einfache Montage und platzsparende Bauform.

## Beschreibung

Die Erfindung betrifft eine Fassung mit den Merkmalen des Oberbegriffs des Patentanspruchs 1.

Fassungen für elektrische Betriebsmittel, insbesondere Lampenfassungen, werden in der Praxis in großer Zahl benötigt und entsprechend in großer Serie hergestellt. Die Fertigung soll dabei möglichst automatisch erfolgen. Um die Automatisierung zu erleichtern und möglichst mit geringem Aufwand durchführen zu können, wird angestrebt, die Fassungen so zu gestalten, dass sie auch mit einem automatischen Montagesystem auf einfache Weise montierbar sind. Zur Montage einer Fassung gehört auch das Einsetzen von Kontaktfedern in ein Fassungsgehäuse. Sind die Kontaktfedern relativ lang ausgebildet, wie es insbesondere z.B. bei Doppelfassungen der Fall ist, kann die Montage nur von der Rückseite oder von der Vorderseite des Fassungsgehäuses her folgen. Hier stören meist am Gehäuse vorgesehene Drehkörper, wie sie insbesondere bei Leuchtstofflampenfassungen üblich sind.

Aus der DE-AS-2708426 ist eine Fassung für Leuchtstofflampen mit einem aus Isolierstoff bestehenden Fassungsgehäuse bekannt, in dessen Innenraum Kontaktfedern angeordnet sind. Eine Rotor durchgreift mit einem geschlitzten Zapfen das Fassungsgehäuse und ist an seiner Rückseite mit diesem verrastet. Die Kontaktfedern führen durch seitlich an dem Rotor vorhandene Ausnehmungen.

Bei der Montage können die Kontaktfedern nicht ohne Weiteres von der Vorder- oder Rückseite in das Gehäuse eingelegt werden. Die Montage ist dadurch nicht automatisierungsfreundlich.

Davon ausgehend ist es Aufgabe der Erfindung, die Fassung so zu gestalten, dass sie auf einfache Weise maschinell montierbar ist.

Diese Aufgabe wird mit einer Fassung gelöst, die die Merkmale des Patentanspruchs 1 aufweist.

Die erfindungsgemäße Fassung weist ein Fassungsgehäuse auf, das elektrische Kontaktmittel beherbergt. Das Fassungsgehäuse besteht vorzugsweise aus Isolierstoff, so dass die elektrischen Kontaktmittel berührungssicher untergebracht sind.

Das Fassungsgehäuse ist außerdem mit einem Drehkörper versehen, der an dem Fassungsgehäuse drehbar gelagert ist und einen Einführschlitz für die Kontaktstifte der Leuchtstofflampe oder eines anderweitigen Betriebsmittels aufweist. Der Drehkörper dient der Führung und Lagerung der Kontaktstifte, die ihrerseits sowohl der Stromversorgung des Betriebsmittels, als auch seiner Lagerung dienen.

Der Drehkörper ist lediglich an der dem Zweistift-Sockel des Betriebsmittels zugewandten Seite des Fassungsgehäuses an diesem gehalten. Der Innenraum des Fassungsgehäuses kann dadurch frei von Elementen gestaltet werden, die ein Einschieben der Kontaktmittel von der Rückseite her erschweren oder verhindern würden. Es ergibt sich ein montagefreundliches Design.

Der Drehkörper ist vorzugsweise flach und ohne einen rückseitigen Zapfen, Flansch oder sonstigen Fortsatz, insbesondere ohne Elemente ausgebildet, die die Kontaktmittel übergreifen würden. Der Drehkörper und die Kontaktmittel können deshalb von einander entgegengesetzten Seiten her, bspw. von vorn und von hinten, in das Fassungsgehäuse eingeschoben werden, ohne sich zu behindern. Die Einschiebrichtungen können dabei parallel zur Drehachse des Drehkörpers gewählt werden.

Die Kontaktmittel können praktisch als beliebig lange Kontaktfedern ausgebildet werden. Sie werden in ihrer Querrichtung in ihren Lagerungen oder Sitze geschoben.

Der Drehkörper kann einen flachen, auf der Vorderseite des Fassungsgehäuses aufliegenden schildartigen, vorzugsweise etwa kreisförmigen Abschnitt aufweisen. Dessen Durchmesser stimmt vorzugsweise mit der Breite des Fassungsgehäuses überein. Dieses kann recht schmal bauen, insbesondere wenn in seinem Innenraum lediglich die Kontaktmittel, nicht aber bspw. Rastmittel zur Festlegung ausgewählter Drehpositionen des Drehkörpers unterzubringen sind. Diese werden vorzugsweise zwischen dem schildartigen Abschnitt und der Vorderseite des Fassungsgehäuses ausgebildet, in dem entsprechende Vorsprünge und Vertiefungen vorgesehen werden. Bspw. kann ein solches Rastmittel durch Ausnehmungen in dem schildartigen Abschnitt und entsprechende Vorsprünge an der Vorderseite des Fassungsgehäuses ausgebildet werden. Der schildartige Abschnitt des Drehkörpers kann in Axialrichtung etwas flexibel ausgebildet werden. Zusätzlich oder alternativ können die an dem Fassungsgehäuse gelagerten Vorsprünge mehr oder weniger flexibel sein. Die Federrichtung ist dabei jedesmal parallel zur Drehachse des Drehkörpers.

Bei der erfindungsgemäßen Fassung ist der Drehkörper im Wesentlichen vor der Vorderseite des Fassungsgehäuses angeordnet. Mit einer Lager- und Halteeinrichtung, bspw. Rasthaken, greift er vorzugsweise hinter den Rand einer Lageröffnung, die an der Vorderseite des Fassungegehäuses vorgesehen ist. Die Lageröffnung ist vorzugsweise kreisrund und öffnet sich in einem Schlitz zu einem Ende des Fassungsgehäuses hin. Ist das Fassungsgehäuse an seiner Rückseite offen oder durchgreift der Einführschlitz das gesamte Fassungsgehäuse, wird die Lageröffnung von zwei Schenkeln des Fassungsgehäuses umgriffen, die aufeinander zu und voneinander weg wenigstens so weit federn können, dass die Lageröffnung geringfügig aufweitbar ist. Dazu korrespondierend können an dem Drehkörper relativ gedrungene Rasthaken ausgebildet sein, die ebenfalls allenfalls geringfügig federnd ausgebildet oder gehalten sind. Die Summe der Federwirkung des Fassungsgehäuses und der Rasthaken an dem Drehkörper ist vorzugsweise jedoch so groß, dass der Drehkörper rastend mit dem Gehäuse verbunden werden kann. Vorzugsweise sind an dem Drehkörper mehrere, bspw. vier, Rasthaken vorgesehen, so dass in jeder Drehstellung ein ausreichender Halt des Drehkörpers an dem Fassungsgehäuse, bspw. durch drei Rasthaken, gegeben ist. Die Rasthaken sind bspw. auf einem zu der Drehachse konzentrischen Kreis angeordnet, wobei in jeder Drehstellung ein Halt des Drehkörpers an der Lageröffnung an mehr als der Hälfte dieses Kreises gegeben ist.

In dem Drehkörper können außer einem Einführschlitz, der den Drehkörper etwa U-förmig unterteilt, zusätzliche Prüföffnungen vorgesehen sein, die zu beiden Seiten des Einführschlitz angeordnet sind. Die Prüföffnungen können dazu genutzt werden, den Drehkörper während der Befestigung an dem Fassungsgehäuse etwas zu verformen. Außerdem kann das Fassungsgehäuse, zumindest wenn der Rand der Lageröffnung durch die Prüföffnungen wenigstens für ein geeignetes Werkzeug zugänglich ist, mit diesem Werkzeug etwas aufgespreizt werden, so dass der Einrastvorgang erleichtert wird. Der Drehkörper kann zusammengedrückt werden.

Das Fassungsgehäuse kann mit Befestigungsmitteln für eine Rückwand versehen sein, die die beiden Schenkel des Fassungsgehäuses (starr) miteinander verbindet und somit eine Federbewegung sperrt. Damit wird es möglich, den Drehkörper unverlierbar an dem Fassungsgehäuse zu lagern.

Zur drehbaren Lagerung des Drehkörpers oder zur Unterstützung der bereits durch die Rasthaken gegebenen drehbaren Lagerung, kann an dem Drehkörper eine zusätzliche Lagereinrichtung, bspw. in Form von ein oder mehreren Vorsprüngen ausgebildet sein, die auf einem konzentrisch zu der Drehachse angeordneten Kreis ausgebildet sind. An dem Fassungsgehäuse ist dann eine entsprechende Ausnehmung, bspw. eine Ringnut ausgebildet, in die die Vorsprünge greifen. Die Vorsprünge können bspw. kreisbogenförmige Rippen sein. Diese Rippe kann zusätzlich als Verstärkungsrippe wirken oder ausgebildet sein. Dies ist insbesondere dann zweckmäßig, wenn sich die durch den Einführschlitz voneinander getrennten Hälften des Drehkörpers miteinander verbindet, bzw. den vorhandenen Verbindungssteg zwischen beiden Drehkörperhälften überbrückt.

Weitere Einzelheiten zweckmäßiger Ausführungsformen der Erfindung sind Gegenstand von Unteransprüchen, der Zeichnung und/oder der Beschreibung. In der Zeichnung ist ein Ausführungsbeispiel der Erfindung veranschaulicht. Es zeigen:
Fig. 1 eine Lampenfassung für Leuchtstofflampen, in einer perspektivischen Gesamtansicht,
Fig. 2 die Fassung nach Figur 1, ohne Rückwand mit eingesetztem Stiftsockel, in einer perspektivischen Ansicht der offenen Rückseite,
Fig. 3 das Fassungsgehäuse nach Figur 2, mit Rotor in einer Stellung, in der ein Stiftsockel in das Fassungsgehäuse einführbar ist, in perspektivischer Ansicht,
Fig. 4 das Fassungsgehäuse nach Figur 3, ohne Kontaktfedern, in einer perspektivischen Ansicht und in einem anderen Maßstab,
Fig. 5 das Fassungsgehäuse nach Figur 1, mit abgenommener Rückwand, in einer perspektivischen Ansicht seiner Rückseite mit Darstellung einer Hälfte der spiegelsymmetrischen Fassung,
Fig. 6 den Drehkörper des Fassungsgehäuses nach den Figuren 1 bis 5, in einer perspektivischen Ansicht seiner Rückseite, und
Fig. 7 den Drehkörper nach Figur 6, in einer perspektivischen Ansicht seiner Vorderseite.

In Figur 1 ist eine Fassung 1 zum Anschluss von Leuchtstofflampen veranschaulicht. Die Fassung 1 weist ein Fassungsgehäuse 2 auf, das für eine zweiflammige Leuchte vorgesehen ist und zwei zueinander im Wesentlichen spiegelsymmetrisch aufgebaute Abschnitte 4, 5 aufweist, die von einem gemeinsamen Fuß 6 abzweigen. Letzerer ist zur Verrastung mit einem Leuchtenblech oder einem ähnlichen Träger eingerichtet.

Nachfolgend wird der Abschnitt 4 stellvertretend für beide Abschnitte 4, 5 beschrieben. Die Beschreibung gilt entsprechend für den Abschnitt 5.

Die Fassung 1 weist an dem freien Ende des Abschnitts 4 einen Anschlussbereich 6 auf, der der Lagerung und der Stromversorgung der Leuchtstofflampe dient. Der Anschlussbereich 6 ist äußerlich durch einen Drehkörper 7 kenntlich, der an dem freien Ende des Abschnitts 4 an einer Flachseite 8 des Fassungsgehäuses 2 angeordnet ist. Der Drehkörper 7 ist dabei um eine etwa mit der Mittelachse einer Leuchtstofflampëbereinstimmende Drehachse drehbar gelagert. Ein Einführschlitz 9 durchsetzt sowohl das Fassungsgehäuse 2, als auch den ansonsten im Wesentlichen scheibenförmigen Drehkörper 7, so dass diese zwei sich zu beiden Seiten des Einführschlitz 9 erstreckenden Hälften 11, 12 und das Fassungsgehäuse 2 zwei Schenkel 14, 15 aufweist.

Eine Rückwand 16 deckt das Fassungsgehäuse 2 an der von dem Drehkörper 7 abliegenden Seite ab. In Figur 2 ist die Rückseite des Fassungsgehäuses 2 im Anschlussbereich 6 bei abgenommener Rückwand veranschaulicht. Außerdem ist zur Veranschaulichung der Funktion ein Zweistift-Sockel 17 in Betriebsposition veranschaulicht. Wie ersichtlich, umschließt das Fassungsgehäuse 2 einen Innenraum 18, in dem zwei Kontaktfedern 19a, 19b als Kontaktmittel 19 angeordnet sind. Wie aus Figur 5 hervorgeht, erstrecken sich die Kontaktfedern 19a, 19b bis in den Fuß 6 der Fassung. Sie sind hier mit Anschlussmitteln zum Anschließen von Leitungen versehen. Dies können bspw. Schneidklemmkontakte oder ähnliches sein.

Das Fassungsgehäuse 2 weist ausgehend von seiner flachen Vorderseite 8 einen ringsumlaufenden Rand 21 auf, der bei dem Einführschlitz 9 unterbrochen ist. Der Einführschlitz 9 führt zu einer im Wesentlichen kreisrunden Lageröffnung 22, die in der Vorderseite 8 des Fassungsgehäuses 2 ausgebildet ist. Ihr Rand 23 bildet eine Führung und Lagerung für den Drehkörper 7. Dazu weist der Rand 23 eine Stufe 24 auf, wie es bspw. aus Figur 4 hervorgeht. Bei der Stufe 24 steht an der Außenseite des Fassungsgehäuses eine Rippe 25 radial nach innen vor. Diese Rippe 25 dient der Befestigung und Lagerung des Drehkörpers 7.

Die durch den Einführschlitz 9 und die Lageröffnung 22 voneinander getrennten Schenkel 14, 15 können geringfügig aufeinander zu und voneinander weg federn. Um dies definiert einstellen zu können und zu unterstützen, ist an der dem Einführschlitz 9 gegenüberliegenden Seite der Lageröffnung 22 ein Schlitz 26 ausgebildet, der in einen U-förmigen, in dem Innenraum 18 untergebrachten und einstückig an der Vorderwand 8 angeformten Verstärkungselement 27 endet. Das Verstärkungselement 27 weist an seinen beiden Seiten Rippen 28, 29 auf, die mit benachbarten, an dem Fassungsgehäuse 2 angeformten Vorsprüngen 31, 32 Schlitze 33, 34 festlegen. Diese Schlitze dienen der ortsfesten Lagerung der Kontaktfedern 19a, 19b. Entsprechende Schlitze 35, 36 finden sich an der Seite der freien Enden der Schenkel 14, 15 in dem Innenraum 18. Diese Schlitze 35, 36 werden von entsprechenden Stegen 37, 38, 39, 40 begrenzt. Die Kontaktfedern 19a, 19b können sich, wie aus Figur 2 oder auch Figur 3 hervorgeht, zwischen den Lagerstellen, die jeweils paarweise Schlitze 33, 35 bzw. 34, 36 gebildet werden, seitlich frei ausfedern. Sie werden dadurch in federnder Anlage mit Kontaktstiften 41, 42 gehalten, die an dem Lampensockel 17 vorgesehen sind und in den Innenraum 18 ragen.

Wie aus Figur 5 hervorgeht, sind in dem Innenraum 18 weitere Vorsprünge 44, 45, 46, 47, 48, 49, 50 (sowie weitere nicht gesondert mit Bezugszeichen versehene Vorsprünge) vorgesehen, die jeweils ein Lagermittel für die Kontaktfedern 19a, 19b bilden, in dass die Kontaktfedern von der Gehäuserückseite her einschiebbar sind. Die den jeweiligen Schlitz begrenzenden Stege können nach oben hin, d.h. zur Rückseite des Fassungsgehäuses mit einem Einführtrichter versehen sein, um das maschinelle Einsetzen zu erleichtern.

Zur Befestigung der Rückwand 16 an dem Fassungsgehäuse 2, sind wie aus den Figuren 2, 3 und 4 hervorgeht, in dem Innenraum 18 Haltemittel angeordnet. Als solche dienen bspw. an die Seitenwand 21 oder die Vorderwand 8 angeformte, jeweils mit einem Loch 52 versehene Zapfen 53, 54, 55. Die Zapfen 53, 55 sind dabei an einander gegenüberliegenden Seiten der Lageröffnung 22 jeweils an einem der Schenkel 14, 15 angeordnet. Die Rückwand 16 verbindet die Schenkel 14, 15 starr miteinander.

In den Figuren 6 und 7 ist der Drehkörper 7 für sich gesondert veranschaulicht, von seiner in Figur 6 veranschaulichten im Wesentlichen ebenen Rückseite ragt ein zentraler und flacher scheibenförmiger Vorsprung 57 vor, der durch den Einführschlitz in kreisabschnittsförmige Hälften 57a, 57b unterteilt ist. Der Außenumfang des Abschnitts 57 dient als Führungsfläche zur Anlage an dem Rand der Lageröffnung 22. Radial nach außen erstreckt sich von dem Vorsprung 57 ein schildartiger Abschnitt 58 bis zum äußeren Rand des Drehkörpers, der die Vorderseite 8 des Fassungsgehäuses 2 überlappt. In dem schildartigen Abschnitt 58 sind ein oder mehrere Rastausnehmungen 59 ausgebildet, die vorzugsweise an dem äußeren Rand des Drehkörpers 7 angeordnet sind. Den Rastausnehmungen sind Vorsprünge an der Vorderwand 8 des Fassungsgehäuses 2 zugeordnet.

An dem Vorsprung 57 sind Rasthaken 61, 62, 63, 64 ausgebildet, die sich im Abstand zu dem schildartigen Abschnitt 58 etwa parallel zu diesem radial nach außen erstrecken. Aufgrund der gedrungenen Bauweise sind diese Rasthaken 61 bis 64 relativ steif. An ihrem freien Ende sind sie jeweils mit einer Schrägfläche 65 versehen, die das Einschieben in die Lageröffnung 22 erleichtern soll. An der dem schildartigen Abschnitt 58 zugewandten Seite weisen die so gebildeten Köpfe der Rasthaken 61 bis 64 Planflächen auf, die parallel zu im Wesentlichen ebenen Rückseite des Abschnitts 58 sind.

Aufgrund ihrer gedrungenen Bauweise federn die Rasthaken 61 bis 64 kaum. Eine gewisse Federwirkung wird jedoch durch eine federnde Beweglichkeit der Abschnitte 11, 12 in Bezug aufeinander erreicht. Diese sind am Ende des Einführschlitzes 9 lediglich durch einen stegartigen Abschnitt 66 miteinander verbunden. Dieser ist mit einer kreisförmig gebogenen Führungsrippe 67 versehen. Dies steift den Stegabschnitt 66 aus und greift außerdem in eine in der Vorderseite 8 des Fassungsgehäuses 2 ausgebildete Führungsnut 68, die bspw. aus Figur 4 oder Figur 2 ersichtlich ist. Die Führungsnut 68 ist dabei konzentrisch zu der Drehachse des Drehkörpers 7 angeordnet und kreisförmig ausgebildet. Der Querschnitt stimmt im Wesentlichen mit dem Querschnitt der Führungsrippe 67 überein.

Der Einführschlitz 9 des Drehkörpers weist eine Breite auf, die vorzugsweise etwa dem Durchmesser der Kontaktstifte 41, 42 entspricht. Sind diese in den Einführschlitz 9 eingeschoben, können die Hälften 11, 12 nicht mehr aufeinander zu federn. Auch dadurch wird verhindert, dass sich der Drehkörper 7 von dem Fassungsgehäuse 2 löst. Die Sicherheit ist insbesondere dann gegeben, wenn ein Betriebsmittel an die Fassung 1 angeschlossen ist, d.h. im Lastfall.

Der Drehkörper 7 ist zu beiden Seiten des Einführschlitzes 9 mit Prüföffnungen 68, 69 versehen, durch die die Kontaktfedern 19a, 19b in montiertem Zustand mit einem Prüffinger zugänglich sind. Die Prüföffnungen 68, 69 sind dabei so angeordnet, dass sie von dem Rand der Lageröffnung 22 nicht verdeckt werden, wobei der Rand der Lageröffnung 22 durch die Prüföffnungen 68, 69 zumindest für ein geeignetes Werkzeug zugänglich sein kann.

Bedarfsweise kann an der Vorderseite 8 des Fassungsgehäuses 2 wenigstens ein Vorsprung ausgebildet sein. Dieser überragt den Drehkörper 7 etwas, so dass die Fassung 1, wenn sie mit ihrer Vorderseite 8 auf einer ebenen Unterlage aufgelegt wird, die Unterlage nicht berührt. Von der Rückseite her kann nun mit einem Prüffinger gegen den Drehkörper 7 gedrückt werden, um zu prüfen, ob dieser korrekt mit dem übrigen Fassungsgehäuse 1 verbunden ist.

Die Montage der Fassung 1 erfolgt im Wesentlichen wie folgt:

Zur Montage ist zunächst der separat hergestellte Drehkörper 7 mit dem Fassungsgehäuse 2 zu verbinden. Dies geschieht, in dem der Drehkörper 7 an die Vorderseite des Fassungsgehäuses 2 angesetzt und mit seinen Rasthaken 61 bis 64 mit dem Rand der Lageröffnung 22 verrastet wird, bis die Köpfe der Rasthaken hinter die Stufe 23 greifen. Beim Durchgang der Rasthaken 61 bis 64 durch die Lageröffnung 22 federn die Hälfte 11, 12 etwas aufeinander zu. Außerdem können sich auch die Rasthaken 61 bis 64 etwas deformieren. Zusätzlich können die Schenkel 14, 15 des Fassungsgehäuses 2 voneinander weg federn. Sind die Rasthaken 61 bis 64 über den Rand der Lageröffnung 22 geglitten, schnappen sie hinter die Rippe 25 und sind somit auf der Ringfläche 25 gelagert. Zusätzlich hat die Verstärkungsrippe 67 in die Führungsnut 68 eingefunden, so dass der Drehkörper 7 nun drehbar gelagert ist.

Die Montage des Drehkörpers 7 an dem Gehäuse 2 erfolgt vorzugsweise in einer Drehposition, in der das offene Ende des Einführschlitzes 9 des Drehkörpers 7 mit dem offenen Ende des Fassungsgehäuses 2 übereinstimmt, bei dem die Schenkel 14, 15 enden. Dies ist auch die Aufnahmeposition, in der Kontaktstifte eines Betriebsmittels in die Fassung 1 einführbar sind. In dieser Drehstellung sind die Hälften 11, 12 des Drehkörpers 7 mit den Schenkeln 14, 15 parallel ausgerichtet.

Das Federn des Drehkörpers 7 und des Fassungsgehäuses 2 kann durch ein Werkzeug unterstützt werden, das in die Prüföffnungen 68, 69 fasst. Hat das Werkzeug für jede der Prüföffnungen 68, 69 jeweils einen Finger, der die Öffnung im Wesentlichen ausfüllt, können die Finger die Hälften 11, 12 aufeinander zu und den durch die Prüföffnungen 68, 69 zugänglichen Rand der Lageröffnung 22 radial nach außen federnd bewegen. Damit kann der Rastvorgang erleichtert und unterstützt werden.

Die Montagereihenfolge ist: Drehkörpergehäuse, Kontaktfedern, Abdeckplatte, wie bei bekannten Automaten vorausgesetzt.

Ist der Drehkörper 7 mit dem Fassungsgehäuse 2 verbunden, können die Kontaktfedern 19a, 19b von der Rückseite her in den Innenraum 18 eingelegt werden. Schließlich wird noch die Rückwand aufgesetzt, die mit entsprechenden Zapfen in die Öffnungen 52 findet. Die Zapfen können hier im Klemm- oder Presssitz gehalten werden. Es wird dadurch nicht nur die Befestigung der Rückwand, sondern zugleich die ortsfeste Arretierung der Schenkel 14, 15 erreicht. Auf diese Weise wird verhindert, dass sich der Drehkörper 7 unbeabsichtigt von dem Fassungsgehäuse 7 löst. In vollständig montiertem Zustand der Fassung 1 federn die Schenkel 14, 15 nicht. Die Federwirkung der Hälften 11, 12 des Drehkörpers 7 reicht allein nicht aus, um die Rastverbindung aufzulösen.

Durch die Lagerung des Drehkörpers 7 an der Vorderseite des Fassungsgehäuses 2 ohne Zuhilfenahme irgendwelcher in den Innenraum 18 ragenden Vorsprünge wird eine besonders einfache Montage und platzsparende Bauform erreicht.

Die durch das neue System ermöglichte geringe Fassungsbreite und der einfache Aufbau ermöglichen eine Gewichts- und Materialersparnis.

Eine Fassung 1, insbesondere für Leuchstofflampen, weist ein Fassungsgehäuse auf, an dem ein flacher Drehköper 7 an einem Einführschlitz 9 gelagert ist. Der Drehkörper 7 ist an der Vorderseite des Fassungsgehäuses 2 gehalten. Kontaktfedern zur Kontaktierung von stiften 41, 42 eines Zweistiftsockels sind von der Rückseite her oder alternativ ebenfalls von der Vorderseite her in das Fassungsgehäuse 2 einsetzbar. Es ergibt sich eine einfache Montage und platzsparende Bauform.

## Patentansprüche

1. Fassung (1) für elektrische Betriebsmittel mit Zweistiftsockel (17), insbesondere für Leuchtstofflampen,
mit einem Fassungsgehäuse (2), das elektrische Kontaktmittel (19) beherbergt,
mit einem Drehkörper (7), der einen Einführschlitz (9) für an dem Betriebsmittel vorgesehene Anschlussstifte (41, 42) aufweist und der an dem Fassungsgehäuse (2) drehbar gelagert ist,
dadurch gekennzeichnet,
dass der Drehkörper (7) von einer dem Zweistiftsockel (17) zugewandten Seite des Fassungsgehäuses (2) gehalten ist.

2. Fassung nach Anspruch 1, dadurch gekennzeichnet, dass der Drehkörper (7) flach, ohne einen rückseitigen Flansch oder in den Innenraum (18) des Fassungsgehäuses ragenden Fortsatz, insbesondere ohne die Kontaktmittel (19) übergreifende Elemente ausgebildet ist.

3. Fassung nach Anspruch 1, dadurch gekennzeichnet, dass die Kontaktmittel (19) in an dem Fassungsgehäuse (2) ausgebildeten Aufnahmen (33, 35; 34, 36) gelagert sind, in die die Kontaktmittel (19) parallel zur Drehachse des Drehkörpers (7) einschiebbar sind.

4. Fassung nach Anspruch 1, dadurch gekennzeichnet, dass die Kontaktmittel (19) streifenförmige Kontaktfedern (19a, 19b) sind, die quer zu ihrer Längserstreckung in Lagerschlitze (33, 35; 34, 36) einschiebbar sind, die zwischen Vorsprüngen (27, 31, 32, 37, 38, 39, 40) an der Innenseite des Fassungsgehäuses (2) ausgebildet sind.

5. Fassung nach Anspruch 1, dadurch gekennzeichnet, dass der Drehkörper (7) einen flachen auf der Vorderseite (8) des Fassungsgehäuses (2) aufliegenden schildartigen Abschnitt (58) aufweist, dessen Durchmesser mit der Breite des Fassungsgehäuses (2) übereinstimmt, wobei der Durchmesser vorzugsweise außerdem mit dem Durchmesser des Betriebsmittels übereinstimmt.

6. Fassung nach Anspruch 1, dadurch gekennzeichnet, dass der Drehkörper (7) durch ein Rastmittel (59) Drehstellungen gehalten ist.

7. Fassung nach Anspruch 6, dadurch gekennzeichnet, dass das Rastmittel (59) durch wenigstens eine Ausnehmung und einen Vorsprung gebildet ist, die an dem Drehkörper (7) und an dem Fassungsgehäuse (2) vorgesehen sind.

8. Fassung nach Anspruch 5 und 7, dadurch gekennzeichnet, dass die Ausnehmungen und die Vorsprünge in dem schildartigen Abschnitt (58) und an einem Abschnitt des Fassungsgehäuses (2) angeordnet sind, das von dem schildartigen Abschnitt (58) abgedeckt ist.

9. Fassung nach Anspruch 1, dadurch gekennzeichnet, dass der Drehkörper (7) an seiner dem Fassungsgehäuse (2) zugewandten Seite mit Haltemitteln (61, 62, 63, 64) drehbaren Lagerung an dem Fassungsgehäuse (2) versehen ist.

10. Fassung nach Anspruch 1, dadurch gekennzeichnet, dass das Fassungsgehäuse (2) eine vorzugsweise runde Lageröffnung (22) aufweist, deren Rand ein Lagermittel für den Drehkörper (7) ist.

11. Fassung nach Anspruch 10, dadurch gekennzeichnet, dass der Drehkörper (7) an seiner Rückseite den Rand der Lageröffnung (22) hintergreifende Rasthaken (61, 62, 63, 64) aufweist.

12. Fassung nach Anspruch 11, dadurch gekennzeichnet, dass an dem Drehkörper (7) vier Rasthaken (61, 62, 63, 64) vorgesehen sind.

13. Fassung nach Anspruch 10 und 11, dadurch gekennzeichnet, dass das Fassungsgehäuse (2) im Bereich der Lageröffnung (22) wenigstens etwas elastisch ausgebildet sind, so dass die Lageröffnung (22) zum Einrasten der Rasthaken (61, 62, 63, 64) aufweitbar ist.

14. Fassung nach Anspruch 13, dadurch gekennzeichnet, dass die Lageröffnung (22) von zwei sie umgreifenden Schenkeln (14, 15) des Fassungsgehäuses (2) festgelegt ist, die aufeinander zu und voneinander weg federnd ausgebildet sind.

15. Fassung nach Anspruch 1, dadurch gekennzeichnet, dass die Rasthaken (61, 62, 63, 64) wenigstens geringfügig federnd nachgiebig ausgebildet sind und/oder dass der Drehkörper (7) federnd nachgiebig ausgebildet ist.

16. Fassung nach Anspruch 10, dadurch gekennzeichnet, dass an dem Drehkörper (7) Prüföffnungen (68, 69) ausgebildet sind, durch die der Rand der Lageröffnung (22) wenigstens soweit zugänglich ist, dass die Lageröffnung (22) zum Einrasten des Drehkörpers (7) mittels eines entsprechenden Werkzeugs aufweitbar ist.

17. Fassung nach Anspruch 1, dadurch gekennzeichnet, dass das Fassungsgehäuse (2) eine gesonderte Rückwand (16) aufweist.

18. Fassung nach Anspruch 17, dadurch gekennzeichnet, dass zur Befestigung der Rückwand (16) an dem Fassungsgehäuse (2) zu beiden Seiten der Lageröffnung (22) Verbindungsmittel (53, 54) angeordnet sind, die der Verbindung mit der Rückwand (16) dienen.

19. Fassung nach Anspruch 10, dadurch gekennzeichnet, dass an dem Fassungsgehäuse (2) konzentrisch zu der Lageröffnung (22) eine kreisbogenförmige oder eine kreisförmige Führungsnut (70) vorgesehen ist.

20. Fassung nach Anspruch 19, dadurch gekennzeichnet, dass an dem Drehkörper (7) an seiner dem Fassungsgehäuse (2) zugewandten Seite wenigstens ein in die Führungsnut (70) greifender Vorsprung (67) ausgebildet ist.

21. Fassung nach Anspruch 21, dadurch gekennzeichnet, dass der Vorsprung (67) als konzentrische Verstärkungsrippe ausgebildet ist.

22. Fassung nach Anspruch 1, dadurch gekennzeichnet, dass das Fassungsgehäuse (2) in Nachbarschaft zu dem Drehkörper (7) wenigstens einen diesen überragenden Vorsprung aufweist.
